# EUROPÄISCHE PATENTSCHRIFT

(11) **EP 1 718 370 B1**
(45) Veröffentlichungstag und Bekanntmachung des Hinweises auf die Patenterteilung: **14.05.2008**
(21) Anmeldenummer: 05783744.5
(22) Anmeldetag: 14.09.2005
(51) Int. Cl.: A63B 9/00

(54) **Seilspielgerät**
Rope game device
Dispositif de jeu à cordes

(30) Priorität: 14.09.2004 DE 102004045543; 14.09.2004 DE 202004016036 U; 28.07.2005 DE 202005012211 U
(43) Veröffentlichungstag der Anmeldung: 08.11.2006
(73) Patentinhaber: Berliner Seilfabrik GmbH & Co., 13407 Berlin (DE)
(72) Erfinder: KÖHLER, Karl-Heinz, 13509 Berlin (DE)
(74) Vertreter: Gulde, Klaus W.
(86) Internationale Anmeldenummer: PCT/EP2005/010067
(87) Internationale Veröffentlichungsnummer: WO 2006/029900

(56) Entgegenhaltungen:
- WO-A-02/074392
- DE-A1- 2 064 791
- DE-A1- 10 136 643

## Beschreibung

Die Erfindung betrifft ein Seilspielgerät mit einem Außengerüst und mit innerhalb des Außengerüstes angeordneten, ein Raumnetz bildenden Seilen, die an bestimmten Knotenpunkten des Außengerüstes spannbar befestigt sind.

Seilspielgeräte sind bekannt. Sie werden auf Kinderspielplätzen sowie Sport- und Freizeitanlagen zum Klettern, Hangeln und Schaukeln aufgestellt. Klettergerüste für Kinder mit einem die äußere Kontur des Gerüstes bestimmenden Stützrahmen und einem darin verspannten Seilraumnetz sind zum Beispiel aus der DE-A 2064791 bekannt. Zwischen den Knotenpunkten des Stützrahmens,der als Quader oder als Oktaeder ausgebildet ist, sind als Verbindungsteil Seile gespannt. Dabei können teilweise auch Druckstäbe des Stützrahmens weggelassen und durch einen inneren Druckstab im Seilraumnetz ersetzt sein. Das Raumnetz wird dann im Ganzen elastisch und schwingfähig. Die dort beschriebene Rahmenform auf der Basis eines Vierecks ist als Einzelspielgerät jedoch nicht sehr attraktiv, weil einerseits kein nennenswertes Raumnetzvolumen entsteht und andererseits das Gerät nicht durch modularen Aufbau zu größeren Einheiten kombinierbar ist, so dass außer einer Vervielfachung des Einzelspielgerätes kein Effekt hinsichtlich der Gestaltung attraktiver Raumformen erreichbar ist. Bei größeren Spielgeräten werden deshalb Stützrahmen nach Art eines Vielflächners verwendet, in deren Innenraum ein einzelnes, größeres Seilnetz verspannt ist.

In der WO 02074392 A2 wird ein Seilspielgerät beschrieben, das einen Stützrahmen aufweist, der aus fünfeckigen Rahmenteilen, wobei innerhalb eines jeden Rahmenteils ein separates Seilnetz aufgespannt ist, besteht. Zur Verbindung der Rahmenteile sowie zur Abspannung einzelner Seile werden die an sich bekannten Hohlkugelverbinder eingesetzt. Diese pentagonartigen Spielgeräte, die auf die Dodekaeder-Reihe zurückzuführen sind, haben den Nachteil, dass eine größere Anzahl unterschiedlich langer Seilelemente und Gerüstelemente eingesetzt werden, die die Herstellung dieser Geräte technologisch und kostenmäßig aufwendig machen.
Darüber hinaus fehlt diesem Seilspielgerät eine gewisse "Fülligkeit" der inneren Struktur des Raumnetzes.

Der Erfindung liegt nun die Aufgabe zugrunde, ein neues Seilspielgerät anzubieten, das sich durch eine besondere "Fülligkeit" des Raumnetzes auszeichnet und dessen Herstellung sowohl technologisch als auch kostenmäßig gegenüber den bekannten Geräten deutliche Vorteile aufweist.

Die Lösung der Aufgabe erfolgt mit den Merkmalen des Anspruches 1. So ist das Seilspielgerät mit Außengerüst dadurch gekennzeichnet, dass das Außengerüst eine Ikosaederform aufweist, die aus gleichseitige Dreiecke bildende Rahmenteilen besteht, deren Dreieckspitzen an den Knotenpunkten miteinander verbunden sind und dass die innere Struktur des Raumnetzes eine oder mehrere ineinandergeschachtelte fußballartige Ballraumzellen als Raumnetz aufweist, die mittels Abspannseile an den Knotenpunkten des Außengerüstes gehaltert sind.

Vorteilhafte Weiterbildungen sind in den Unteransprüchen angegeben.

Die Vorteile des erfindungsgemäßen Seilspielgerätes sind die folgenden:
- es werden Knotenpunkte eingesetzt, die alle die gleiche, beispielsweise eine kugelförmige, Knotenform aufweisen. Damit ist der Herstellungsprozess (Metallguss) der in der Regel als Aluminiumformkörper ausgebildeten Knotenpunkte besonders effektiv
- das Außengerüst ist aus gleich langen Stäben zusammengesetzt
- das Volumen innerhalb des Außengerüstes ist besonders effektiv ausgenutzt
- beim Einbau einer Ballraumzelle werden nur zwei unterschiedlich lange Seilelemente zur Herstellung der Raumnetzstruktur eingesetzt, so dass diese Netze vom Endverbraucher bzw. vom lokalen Verbraucher selbst zusammengebaut werden können, was kostenmäßig vorteilhaft zu Buche schlägt. Werden weitere Ballraumzellen ineinandergeschachtelt, verlängert man die Abspannseile mittels Verbindungsseile entsprechend. Zusätzlich werden für jede weitere Ballraumzelle nur noch 12 kürzere Fünfeckseile benötigt.

In einer Ausgestaltung der Erfindung ist eine äußere Ballraumzelle mittels Abspannseile an zwölf Knotenpunkten der Ikosaederform spannbar gehaltert.

Eine weitere Ausgestaltung sieht vor, dass eine innere Ballraumzelle mittels Verbindungsseilen an der äußeren Ballraumzelle gehaltert ist.

Eine weitere Ausgestaltung sieht vor, dass das Außengerüst dreißig gleich lange Stäbe aufweist, deren Enden mit den Knotenpunkten verbunden sind.

In einer weiteren Ausgestaltung weist das Außengerüst weitere Stabilisierungselemente auf.

In einer Weiterbildung weisen die Ballraumzellen zwölf reguläre Fünfecke und zwanzig reguläre Sechsecke auf.

Eine weitere Ausgestaltung sieht vor, dass von den Ecken jedes Fünfeckes der äußeren Ballraumzelle ausgehend jeweils fünf Abspannseile pyramidenartig am Knotenpunkt zusammengeführt und dort spannbar gehaltert sind.

In einer weiteren Ausgestaltung sind die Ecken jedes Fünfeckes der äußeren Ballraumzelle jeweils mit fünf Verbindungsseilen mit den Ecken jedes Fünfeckes einer weiteren inneren Ballraumzelle verbunden.

In einer weiteren Ausgestaltung ist eine Ballraumzelle aus zwei unterschiedlich langen Seilelementen zusammengesetzt, die bei inneren Ballraumzellen kürzer sind.

Eine weitere Ausgestaltung sieht vor, dass die Verbindungsseile verlängerte Abspannseile sind.

Eine weitere Ausgestaltung ist dadurch gekennzeichnet, dass die zwölf Knotenpunkte, die untereinander mit Stäben verbunden sind, als Hohlkörper ausgebildet sind, die Seilspannelemente enthalten.

Eine weitere Ausgestaltung ist dadurch gekennzeichnet, dass die Stäbe mittels Schraubbolzen an einer Wandung des Hohlkörpers gehaltert sind.

Eine weitere Ausgestaltung sieht vor, dass die Seilspannelemente in bzw. an der Wandung des Hohlkörpers gehaltert sind.

Die durch Stutzen einer Ikosaeder-Struktur entstehenden Ballraumzellen, die aus zwölf Fünfecken und zwanzig Sechsecken bestehen, weisen die Form und Struktur eines Fußballs auf. Im Gegensatz zu den bekannten Seilraumnetzzellen auf Basis von Oktaedern, die sich stapeln lassen und somit eine räumliche Fülle erreichen, werden hier die fußballartigen Ballraumzellen ineinandergeschachtelt. Da in den Ikosaeder-Strukturen alle Ecken gleich sind und somit auch die Abspannpunkte gleich gestaltet werden können, enthalten die Raumnetze immer wiederkehrende, gleiche Seilelemente, wie Abspannseile und Verbindungsseile.

Eine kleine Ballraumzelle wird nur aus den zwei verschieden langen Abspannseilen bzw. Verbindungsseilen gebildet: Das Abspannseil, das von Spannpunkt zu Spannpunkt läuft und gleichzeitig die Kanten der Sechsecke bildet (dreißig Stück), und das Verbindungsseil, das das Fünfeck bildet (zwölf Stück).

Will man bei einem größeren Gerät eine weitere kleinere Ballraumzelle ins innere der ersten größeren Ballraumzelle legen, benötigt man lediglich 12 mal eine weitere, kleinere Fünfeckseilposition, während die Abspannseile zusätzlich verlängert werden, um die innere Ballraumzelle abzuspannen und die Kanten der Sechsecke des inneren Ballraumnetzes zu bilden.

Die Erfindung wird anhand von Zeichnungen und einer beispielhaften Beschreibung näher erläutert.

Es zeigen
- Fig. 1: eine perspektivische Darstellung eines Seilspielgerätes mit zwei ineinandergeschachtelten Ballraumzellen,
- Fig. 2: eine perspektivische Darstellung eines Seilspielgerätes mit Blickrichtung der gleichseitigen Dreiecksfläche des Ikosaeders,
- Fig. 3: eine Darstellung der Abspann- bzw. Verbindungsseile und Fünfeckseile,
- Fig. 4: eine perspektivische Darstellung eines Seispielgerätes mit einer Ballraumzelle,
- Fig. 5: eine geschnittene Darstellung eines Knotenpunktes mit Seilspanneinrichtung,
- Fig. 6: eine Darstellung von Seilspannelementen in einem Knotenpunkt,
- Fig. 7: eine Darstellung von Seilspannelementen und Stabbefestigung in einem Knotenpunkt,
- Fig. 8: eine perspektivische Detaildarstellung eines Knotenpunktes mit Seil- und Stabansätzen,
- Fig. 9: eine Detaildarstellung mit zwei Ballraumzellen,
- Fig. 10: eine perspektivische Darstellung einer pyramidischen Rahmenerweiterung eines Ikosaedergerüstes und
- Fig. 11: eine perspektivische Darstellung einer Einlage in ein Rahmenteil.

In Fig. 1 ist ein Seilspielgerät mit zwei ineinandergeschachtelten Ballraumzellen 11 und 12 der Blickrichtung eines Knotenpunktes 2 gezeigt. Ein Außengerüst 1 ist aus Rahmenteilen 4, die aus gleichseitigen Dreiecken bestehen, zusammengesetzt. Die Knotenpunkte 2 sind die Verbindungselemente für Stäbe 3, die die Rahmenteile 4 bilden. Darüber hinaus sind an Abspannpunkten 10 der Knotenpunkte 2 Abspannseile 6 eines Raumnetzes befestigt. Das Raumnetz besteht aus einer größeren Ballraumzelle 11 und einer in ihr angeordneten, kleineren Ballraumzelle 12. Die beiden ineinandergeschachtelten Ballraumzellen 11 und 12 weisen je zwölf Fünfecke 8, die mittels Fünfeckseile 5 gebildet werden, und je zwanzig Sechsecke 9 auf, die aus den Abspannseilen 6 bzw. ihrer Verbindungsseile 7 gebildet werden.

In Fig. 2 ist das gleiche Gerät mit Blickrichtung in das als gleichseitiges Dreieck ausgebildetes Rahmenteil 4 dargestellt.

Fig. 3 zeigt detailliert Seilpositionen in Seitenansicht mit zwei Ballraumzellen 11 und 12. Hier sind die Abspannseile 6 bzw. die diese verlängernden Verbindungsseile 7, die auch die Kanten der Sechsecke 9 bilden, und die Fünfecke 8, die durch die Fünfeckseile 5 gebildet werden, dargestellt. Von den Abspannseilen 6 sind fünf hervorgehoben, die mit den hervorgehobenen Fünfecken 8 verbunden sind.

In der Darstellung gemäß Fig. 4 sind die Seilpositionen noch einmal in perspektivischer Darstellung für Seilspielgeräte mit einer Ballraumzelle 11 gezeigt.

Fig. 5 zeigt einen Knotenpunkt 2, der als kugelförmiger Hohlkörper 13 ausgeführt ist. In einer Wandung 17 des Hohlkörpers 13 sind mittels Schraubbolzen die Stäbe 3 des Außengerüstes 1 befestigt. Die Bedienung der Schraubbolzen erfolgt über eine mit einem Deckel 15 verschließbare Öffnung 19 im Hohlkörper 13.

Fig. 6 zeigt eine mögliche Variante der Anordnung von Seilspannelementen 18 in dem kugelförmigen Hohlkörper 13. Die durch die Wandung 17 des Hohlkörpers 13 geführten Abspannseile 6 werden mit einem Spannbolzen, der durch die Öffnung 19 bedienbar ist, gespannt.

In Fig. 7 ist beispielhaft die Anordnung der Befestigung der Stäbe 3 und der Seilspannelemente 18 an bzw. in der Wandung 17 des kugelförmigen Hohlkörpers 13 dargestellt.

Fig. 8 zeigt in einer Detaildarstellung die Ansätze der Stäbe 3 und der Abspannseile 6 am Knotenpunkt 2.

Fig. 9 zeigt in einer Detaildarstellung die Seilkonstruktion eines Seilspielgerätes mit zwei Ballraumzellen 11 und 12, die über die Verbindungsseile 7 und Abspannseile 6 an einem Abspannpunkt 10 gehaltert sind.

In Fig. 10 ist ein Rahmenteil 4 dargestellt, das eine mit den Knotenpunkten 2 des Rahmenteiles 4 verbundene Rahmenerweiterung 21 aufweist. In dieser beispielhaften Ausführung ist ein zusätzlicher Knotenpunkt 2 als Spitze einer Dreieckspyramide vorgesehen, deren Kanten als Stäbe 3 mit den Knotenpunkten 2 des Ikosaeders verbunden sind.

Fig. 11 zeigt eine weitere Ausgestaltung der Erfindung, bei der die Fläche innerhalb des Rahmenteiles 4, ein gleichseitiges Dreieck, mit einer flächigen Einlage 20, insbesondere aus textilem Material, Metall oder Kunststoff, versehen ist.

Die in Fig. 10 und Fig. 11 dargestellten Ausführungen sind insbesondere dazu geeignet, zum Einen spielenden Kindern mehr Sicherheit gegen Herausfallen zu geben, zum Anderen weitere Gestaltungsmöglichkeiten des Spielgerätes zu eröffnen.

### Bezugszeichenliste

- 1: Außengerüst
- 2: Knotenpunkt
- 3: Stab
- 4: Rahmenteil
- 5: Fünfeckseil
- 6: Abspannseil
- 7: Verbindungsseil
- 8: Fünfeck
- 9: Sechseck
- 10: Abspannpunkt
- 11: äußere Ballraumzelle
- 12: innere Ballraumzelle
- 13: Hohlkörper
- 14: Schraubbolzen
- 15: Deckel
- 16: Spannbolzen
- 17: Wandung
- 18: Seilspannelement
- 19: Öffnung
- 20: Einlage
- 21: Rahmenerweiterung

## Patentansprüche

1. Seilspielgerät mit Außengerüst (1) und mit innerhalb des Außengerüstes (1) angeordneter, ein Raumnetz bildender Seile, die an bestimmten Knotenpunkten (2) des Außengerüstes (1) spannbar befestigt sind,
**dadurch gekennzeichnet, dass**
das Außengerüst (1) eine Ikosaederform aufweist und die Kanten und die Ecken der Ikosaederform als die Form eines gleichseitigen Dreiecks aufweisende Rahmenteile (4) ausgebildet sind, die Stäbe (3) und die Knotenpunkte (2) umfassen, und dass innerhalb des Außengerüstes (1) und an diesem spannbar gehaltert, eine oder mehrere ineinander geschachtelte, die Raumform eines abgestumpften Ikosaeders aufweisende, Ballraumzellen (11, 12) als Raumnetz angeordnet sind.

2. Seilspielgerät nach Anspruch 1,
**dadurch gekennzeichnet, dass**
eine äußere Ballraumzelle (11) mittels Abspannseile (6) an zwölf Knotenpunkten (2) der Ikosaederform spannbar gehaltert ist.

3. Seilspielgerät nach Anspruch 1 oder 2,
**dadurch gekennzeichnet, dass**
eine innere Ballraumzelle (12) mittels Verbindungsseilen an der äußeren Ballraumzelle (11) gehaltert ist.

4. Seilspielgerät nach einem der Ansprüche 1 bis 3,
**dadurch gekennzeichnet, dass**
das Außengerüst (2) dreißig gleich lange Stäbe (3) aufweist, deren Enden mit den Knotenpunkten (2) verbunden sind.

5. Seilspielgerät nach einem der Ansprüche 1 bis 4,
**dadurch gekennzeichnet, dass**
das Außengerüst (2) weitere Stabilisierungselemente aufweist.

6. Seilspielgerät nach einem der Ansprüche 1 bis 5,
**dadurch gekennzeichnet, dass**
die Ballraumzellen (11, 12) zwölf reguläre Fünfecke (8) und zwanzig reguläre Sechsecke (9) aufweisen.

7. Seilspielgerät nach Anspruch 6,
**dadurch gekennzeichnet, dass**
von den Ecken jedes Fünfeckes (8) der äußeren Ballraumzelle (11) ausgehend jeweils fünf Abspannseile (6) pyramidenartig am Knotenpunkt (2) zusammengeführt und dort spannbar gehaltert sind.

8. Seilspielgerät nach Anspruch 6 oder 7,
**dadurch gekennzeichnet, dass**
die Ecken jedes Fünfeckes (8) der äußeren Ballraumzelle (11) jeweils mit fünf Verbindungsseilen (7) mit den Ecken jedes Fünfeckes (8) einer oder weiterer inneren Ballraumzelle (12) verbunden sind.

9. Seilspielgerät nach einem der Ansprüche 1 bis 8,
**dadurch gekennzeichnet, dass**
eine Ballraumzelle (11, 12) aus zwei unterschiedlich langen Seilelementen zusammengesetzt ist, die bei inneren Ballraumzellen (12) kürzer sind.

10. Seilspielgerät nach Anspruch 8,
**dadurch gekennzeichnet, dass**
die Verbindungsseile (7) verlängerte Abspannseile (6) sind.

11. Seilspielgerät nach einem der Ansprüche 1 bis 10,
**dadurch gekennzeichnet, dass**
die Knotenpunkte (2) die untereinander mit Stäben (3) verbunden sind als Hohlkörper (13) ausgebildet sind, die Seilspannelemente (18) enthalten.

12. Seilspielgerät nach Anspruch 11,
**dadurch gekennzeichnet, dass**
die Stäbe (3) mittels Schraubbolzen (14) an einer Wandung (17) des Hohlkörpers (13) gehaltert sind.

13. Seilspielgerät nach Ansprüche 11 oder 12,
**dadurch gekennzeichnet, dass**
die Seilspannelemente (18) in bzw. an der Wandung (17) des Hohlkörpers (13) gehaltert sind.

14. Seilspielgerät nach einem der Ansprüche 1 bis 13,
**dadurch gekennzeichnet, dass**
ein Rahmenteil (4) eine mit dem Knotenpunkt (2) verbundene Rahmenerweiterung (21) aufweist.

15. Seilspielgerät nach Anspruch 14,
**dadurch gekennzeichnet, dass**
die Rahmenerweiterung (21) als eine räumliche Konstruktion aus Stäben (3) und Knotenpunkten (2) ausgeführt ist.

16. Seilspielgerät nach einem der Ansprüche 1 bis 15,
**dadurch gekennzeichnet, dass**
mindestens ein gleichseitiges Dreieck, das durch ein Rahmenteil (4) gebildet ist, eine flächige Einlage (20), insbesondere aus textilem Material, Metall oder Kunststoff, aufweist.

## Claims

1. Rope game device with an outer frame (1) and with ropes arranged within the outer frame (1) and forming a spatial net, and which are attached in a tensionable manner to specific node points (2) of the outer frame (1),
**characterised in that**
the outer frame (1) has an icosahedron shape and the edges and the corners of the icosahedron shape are formed as frame elements (4) having the shape of an equilateral triangle, comprising rods (3) and the node points (2) and that within the outer frame (1) one or more hollow ball modules (11, 12) are arranged and retained on the same in a tensionable manner, which are arranged within one another and have the spatial form of a truncated icosahedron.

2. Rope game device according to claim 1,
**characterised in that**
one outer hollow ball module (11) is retained in a tensionable manner by guy ropes (6) at twelve node points (2) of the icosahedron shape.

3. Rope game device according to claim 1 or 2,
**characterised in that**
an inner hollow ball module (12) is retained by connecting ropes at the outer hollow ball module (11).

4. Rope game device according to one of claims 1 to 3,
**characterised in that**
the outer frame (2) has thirty rods (3) of equal length, which ends are connected to the node points (2).

5. Rope game device according to one of claims 1 to 4,
**characterised in that**
the outer frame (2) has further stabilising elements.

6. Rope game device according to one of claims 1 to 5,
**characterised in that**
the hollow ball modules (11, 12) have twelve regular pentagons (8) and twenty regular hexagons (9).

7. Rope game device according to claim 6,
**characterised in that**
starting from the corners of each pentagon (8) of the outer hollow ball module (11), respectively, five guy ropes (6) are brought together in a pyramidic manner at the node point (2) and are retained there in a tensionable manner.

8. Rope game device according to claim 6 or 7,
**characterised in that**
the corners of each pentagon (8) of the outer hollow ball module (11) are, respectively, connected by five connecting ropes (7) to the corners of each pentagon (8) of one or further inner hollow ball modules (12).

9. Rope game device according to one of claims 1 to 8,
**characterised in that**
one hollow ball module (11, 12) is composed of two rope elements of different length and which are shorter for the inner hollow ball modules (12).

10. Rope game device according to claim 8,
**characterised in that**
the connecting ropes (7) are rigged guy ropes (6).

11. Rope game device according to one of claims 1 to 10,
**characterised in that**
the node points (2), connected to each other by rods (3), are formed as hollow bodies (13), containing the rope tensioning elements (18).

12. Rope game device according to claim 11,
**characterised in that**
the rods (3) are retained by threaded bolts (14) on a wall (17) of the hollow body (13).

13. Rope game device according to claim 11 or 12,
**characterised in that**
the rope tensioning elements (18) are retained in or at the wall (17) of the hollow body (13), respectively.

14. Rope game device according to one of claims 1 to 13,
**characterised in that**
one frame element (4) has a frame extension (21) connected to the node point (2).

15. Rope game device according to claim 14,
**characterised in that**
the frame extension (21) is formed as a spatial construction from rods (3) and node points (2).

16. Rope game device according to one of claims 1 to 15,
**characterised in that**
at least one equilateral triangle, formed by a frame element (4), has a two dimensional insert (20), especially from a fabric material, metal or plastic.

## Revendications

1. Dispositif de jeu à cordes avec ossature extérieure (1) et avec des cordes, disposées à l'intérieur de l'ossature extérieure (1), formant un réseau spatial, qui sont fixées de façon pouvant être tendue au niveau de certains points nodaux (2) de l'ossature extérieure (1),
**caractérisé en ce que**
l'ossature extérieure (1) présente une forme d'icosaèdre, et les arêtes et les angles de la forme d'icosaèdre sont constitués en tant que parties de cadre (4) présentant la forme d'un triangle équilatéral et qui englobent des barres (3) et les points nodaux (2), et **en ce que**, à l'intérieur de l'ossature extérieure (1) et retenues de façon pouvant être tendue sur celle-ci, une ou plusieurs cellules spatiales de balle (11, 12), imbriquées les unes dans les autres, présentant la forme spatiale d'un icosaèdre tronqué, sont constituées.

2. Dispositif de jeu à cordes selon la revendication 1,
**caractérisé en ce que**
une cellule spatiale de balle extérieure (11) est retenue de façon pouvant être tendue au moyens de cordes de haubanage (6) sur douze points nodaux (2) de la forme d'icosaèdre.

3. Dispositif de jeu à cordes selon la revendication 1 ou 2,
**caractérisé en ce que**
une cellule spatiale de balle intérieure (12) est retenue au moyen de cordes de raccordement sur la cellule spatiale de balle extérieure (11).

4. Dispositif de jeu à cordes selon une des revendications 1 à 3,
**caractérisé en ce que**
l'ossature extérieure (2) présente trente barres (3) de même longueur dont les extrémités sont raccordées aux points nodaux (2).

5. Dispositif de jeu à cordes selon une des revendications 1 à 4,
**caractérisé en ce que**
l'ossature extérieure (2) présente d'autres éléments de stabilisation.

6. Dispositif de jeu à cordes selon une des revendications 1 à 5,
**caractérisé en ce que**
les cellules spatiale de balle (11, 12) présentent douze pentagones réguliers (8) et vingt hexagones réguliers (9).

7. Dispositif de jeu à cordes selon la revendication 6,
**caractérisé en ce que**,
en partant des sommets de chaque pentagone (8) de la cellule spatiale de balle extérieure (11), cinq cordes de haubanage (6) sont respectivement réunies à la façon d'une pyramide sur le point nodal (2) et y sont retenues de façon pouvant être tendue.

8. Dispositif de jeu à cordes selon la revendication 6 ou 7,
**caractérisé en ce que**
les sommets de chaque pentagone (8) de la cellule spatiale de balle extérieure (11) sont respectivement raccordés avec cinq cordes de raccordement (7) aux sommets de chaque pentagone (8) d'une cellule spatiale de balle intérieure (12) ou d'autres cellules spatiales de balle intérieures (12).

9. Dispositif de jeu à cordes selon une des revendications 1 à 8,
**caractérisé en ce que**
une cellule spatiale de balle (11, 12) est composée de deux éléments de corde de longueurs différentes qui sont plus courts dans le cas des cellules spatiales de balle intérieures (12).

10. Dispositif de jeu à cordes selon la revendication 8,
**caractérisé en ce que**
les cordes de raccordement (7) sont des cordes de haubanage (6) prolongées.

11. Dispositif de jeu à cordes selon une des revendications 1 à 10,
**caractérisé en ce que**
les points nodaux (2) qui sont raccordés les uns aux autres par des barres (3) sont constitués en tant que corps creux (13) qui contiennent des éléments de serrage de corde (18).

12. Dispositif de jeu à cordes selon la revendication 11,
**caractérisé en ce que**
les barres (3) sont retenues au moyen de boulons filetés (14) sur une paroi (17) du corps creux (13).

13. Dispositif de jeu à cordes selon les revendications 11 ou 12,
**caractérisé en ce que**
les éléments de serrage de corde (18) sont retenus dans ou sur la paroi (17) du corps creux (13).

14. Dispositif de jeu à cordes selon une des revendications 1 à 13,
**caractérisé en ce que**
une partie de cadre (4) présente un élargissement de cadre (21) raccordé au point nodal (2).

15. Dispositif de jeu à cordes selon la revendication 14,
**caractérisé en ce que**
l'élargissement de cadre (21) est réalisé en tant que construction spatiale à partir de barres (3) et de points nodaux (2).

16. Dispositif de jeu à cordes selon une des revendications 1 à 15,
**caractérisé en ce que**
au moins un triangle équilatéral, qui est formé par une partie de cadre (4), présente une couche intermédiaire (20) en nappe, en particulier en matériau textile, en métal ou en matière plastique.
